# EUROPÄISCHE PATENTSCHRIFT

(11) **EP 1 280 118 B1**
(45) Veröffentlichungstag und Bekanntmachung des Hinweises auf die Patenterteilung: **22.09.2004**
(21) Anmeldenummer: 01118029.6
(22) Anmeldetag: 25.07.2001
(51) Int. Cl.: G08G 1/01, G08G 1/04

(54) **Verfahren zur Feststellung von Strassenverkehrszuständen**
Method for determining road traffic states
Procédé pour déterminer des situations de la circulation routière

(43) Veröffentlichungstag der Anmeldung: 29.01.2003
(73) Patentinhaber: Siemens Schweiz AG, 8047 Zürich (CH)
(72) Erfinder: Kälin, August, Dr. sc. tech., 8906 Bonstetten (CH); Oberle, Stefan, 8057 Zürich (CH); Ganz, Bruno, 8200 Schaffhausen (CH)
(74) Vertreter: Kley, Hansjörg

(56) Entgegenhaltungen:
- EP-A- 1 056 063
- US-A- 5 717 391
- US-A- 5 778 332
- US-A- 5 878 367
- US-B1- 6 195 608

## Beschreibung

Die vorliegende Erfindung betrifft ein Verfahren zur Feststellung von Strassenverkehrszuständen aus dem Umgebungslärm einer Strasse nach dem Oberbegriff des Patentanspruchs 1.

Durch die Zunahme des Strassenverkehrs entstehen unliebsame Verkehrsbehinderungen, die sich als "stop and go" oder gar als Stau auswirken. Für die Menge des Strassenverkehrs können verschiedene Messgrössen herangezogen werden wie z.B. der Fluss als Anzahl Fahrzeuge pro Zeiteinheit an einem Punkt einer Strasse pro Richtung oder die Dichte als Anzahl Fahrzeuge auf einem Fahrbahnabschnitt. Verkehrszustände können beispielsweise in die folgenden vier Kategorien Z1 .. Z4 gegliedert werden:
- Z1: Sporadischer Verkehr
- Z2: Mässiger Verkehr
- Z3: Dichter Verkehr
- Z4: Stau / "Stop and Go"

Für die automatisierte Feststellung des Verkehrszustandes sind fahrzeugautonome und ortsfeste Lösungen vorgeschlagen worden.

In EP 0 789 341 A1 (und EP 0 789 341 B1) wird eine fahrzeugautonome Detektion von Verkehrsstau offenbart, bei der einzelne Fahrzeuge mit einer Vorrichtung versehen sind, die die Geschwindigkeit des Fahrzeuges fortlaufend erfasst, diese Geschwindigkeit vorgegebenen Geschwindigkeitsklassen zuordnet und mit den zugeordneten Geschwindigkeitsklassen ein Integral über die Zeit bilden, dessen Wert zur Bildung eines Staumasses herangezogen wird. Zusammen mit der Lage des Fahrzeuges wird das Staumass z.B. über GSM an eine Datensammelstelle übertragen.

In WO 01/35372 ist als Beispiel einer ortsfesten Lösung ein Videoüberwachungssystem beschrieben, das mittels sogenannter Mustererkennung die Kennzeichen der Autos an zwei verschiedenen Stellen erfasst und durch einen Vergleich der Zeiten einen Verkehrszustand detektiert und einer Ueberwachungsstelle oder der Polizei meldet.

Bei der vorgenannten Videoüberwachung tritt das Problem von Spiegelungen auf, die sich bei bestimmten Sonnenständen oder bei Regen als sehr unliebsam manifestieren. Darüber hinaus bedingt eine Videoüberwachung eine separate Infrastruktur mit Kameras und entsprechenden draht- oder drahtlos geführten Verbindungen, deren Bereitstellung und Unterhalt aufwendig ist.

In EP 1 056 063 A1 (Siemens Schweiz AG) ist ein Verfahren zur Ermittlung des Verkehrszustandes eines Verkehrsabschnittes offenbart, dem ein ein Kalman-Filter aufweisendes Modell zugrunde liegt. Das Verfahren ist nicht an eine bestimmte Art der Messung der Verkehrsstärken gebunden.

Bezüglich einer akustischen Auswertung ist aus der Eisenbahntechnik bekannt, dass zur Feststellung der exakten Lärmquelle sowie der Art der Ausbreitung an einer Eisenbahnstrecke. ein sogenannter Mikrofonarray aufgestellt wird und die Analyse der örtlich verschieden meist in der Regel auf verschiedener Höhe angeordneter Mikrofone eine Aussage über die exakte Lärmquelle an einem Zug oder an der Lokomotive und den Weg der Ausbreitung erlaubt.

In US 6,195,608 (B1 Lucent Technologies Inc.) wird zur Detektion eines fahrenden Fahrzeuges innerhalb einer vorgegebenen Zone ein System vorgeschlagen, das eine Mehrzahl von auf die vorgegebene Zone ausgerichtete Mikrofone, verschiedene Bandpassfilter, Korrelations- und Integrationsmittel aufweist. Die Detektion selber erfolgt aufgrund des Überschreitens des vom Integrationsmittel abgegebenen Signals einer bestimmten Schwelle.

Ein solches System zur Detektion des Strassenverkehrs ist hinsichtlich der Anordnung längs einer Strasse, z.B. im Abstand von 2 - 3 km mit einem nicht tragbaren Aufwand verbunden.

Der vorliegenden Erfindung liegt daher die Aufgabe zugrunde ein Verfahren anzugeben, das erlaubt, den Strassenverkehrszustand eines Strassenabschnittes automatisiert so zu erfassen, dass eine ohnehin schon bestehende Infrastruktur genutzt werden kann.

Diese Aufgabe wird durch die im Patentanspruch 1 angegebenen Massnahmen gelöst. Vorteilhafte Ausgestaltungen der Erfindung sind in den abhängigen Ansprüchen angegeben.

Das erfindungsgemässe Verfahren zur Erfassung von Verkehrszuständen erfordert vor Ort, d.h. an der Strasse keine zusätzliche Infrastruktur, da bereits vorhandene Mikrofone z.B. von den Notrufsäulen verwendet werden können. Insbesondere werden keine Mikrofonarrays benötigt, und das erfindungsgemässe monofone Verfahren kann leicht auf einem Computer mit allenfalls zusätzlich vorgesehenen digitalen Signalprozessoren implementiert werden und in ein Verkehrsleit- und/oder Verkehrsinformationssystem eingebunden werden.

So können sich die folgenden Vorteile zusätzlich ergeben:
i) Dadurch, dass
   im Verfahrensschritt C für drei im hörbaren Bereich liegende Frequenzbänder ein zweites Merkmal (M2) generiert wird, das aus dem Quotienten der mittleren Leistung im mittleren Band und der mittleren Leistung im unteren Band gebildet wird;
   erfordert die Generierung des zweiten Merkmals keine grosse Rechenkapazität (Patentanspruch 6).
ii) Dadurch, dass
   die Verkehrszustände geordnet sind und dass aus den im Verfahrensschritt B generierten Merkmalen zu einem unmittelbar vorangehend erzeugten Verkehrszustandsindikator im Verfahrensschritt D nur ein benachbarter Verkehrszustandsindikator erzeugt wird; ist das Verfahren gegenüber akustischen Störeinflüssen robust (Patentanspruch 8).

Die Erfindung wird nachfolgend anhand der Zeichnung beispielsweise näher erläutert. Dabei zeigen:
- Figur 1: Disposition an einer richtungsgetrennten Strasse mit einer Notrufsäule;
- Figur 2: Vergrösserte Aufsicht einer Notrufsäule in der Disposition gemäss Figur 1;
- Figur 3: Ablauf des erfindungsgemässen Verfahrens in der Uebersicht;
- Figur 4: Funktionseinheiten zur Vorverarbeitung;
- Figur 5: Signalfluss für die Merkmalsextraktion;
- Figur 6: Zustandsdiagramm mit zulässigen Zustandsübergängen.

Der Beschreibung einer Ausführungsform der vorliegenden Erfindung werden die eingangs genannten vier Verkehrszustände zugrundegelegt, die beispielhaft wie folgt quantifiziert werden (die Abkürzung "Fz" steht für Fahrzeug):

| **Symbol** | **Bezeichnung** | **Beschreibung, Quantifizierung** |
|---|---|---|
| Z1 | Sporadischer Verkehr | Fluss J mit J < 15 [Fz/min] |
| Z2 | Mässiger Verkehr | 15 < J < 35 [Fz/min] |
| Z3 | Dichter Verkehr | J > 35 [Fz/min] |
| Z4 | Stau / "Stop and Go" | Dichte D hoch [Fz/100 m] und v < 15 [km/h] |

Die vom erfindungsgemässen Verfahren benutzte und in aller Regel bereits vorhandene Infrastruktur ist in Figur 1 dargestellt. Längs einer Strasse sind in Abständen von ca. 500 m bis etwa 2 km Notrufsäulen angeordnet, die ein von einer Zentrale wie z.B. einer Polizeistation aktivierbares Mikrofon aufweisen. Diese Zentrale weist eine Auswerteeinheit auf, die aufgrund von vorgegebenen Einstellungen oder bedarfsweise durch Eingriff eines Beamten die in den Notrufsäulen enthaltenen Mikrofone aktiviert. Die Disposition solcher Notrufsäulen ist meist individuell, d.h. der Abstand und die relative Lage zu der wenigstens einen Fahrbahn ist abhängig von den örtlichen Gegebenheiten und je nach Land von gesetzlichen Vorgaben. Um keine Gefährdung von Personen zu provozieren, ist meist direkt auf der Gegenseite ebenfalls an der gleichen Lage eine Notrufsäule angeordnet (nicht dargestellt in Fig. 1). In der Disposition gemäss der Figur 1 ist das Mikrofon in Fahrtrichtung r'' angeordnet, möglich ist auch eine Disposition des Empfangskegels orthogonal zur Fahrbahn 2', 2'' oder auch gegen die Fahrtrichtung r'.

Die Mikrofone der einzelnen Notrufsäulen können von der erwähnten Zentrale aktiviert bzw. deaktiviert werden. Für das erfindungsgemässe Verfahren ist in einer Ausführungsform vorgesehen, dass eine zentrale Auswerteeinheit die verschiedenen Notrufsäulen bzw. die darin enthaltenen Mikrofone aktiviert und während eines vorgängig konfigurierten, d.h. einstellbaren Intervalls während einer ebenfalls einstellbaren Dauer aktiviert und den Umgebungslärm aufnimmt und als ein sogenanntes Lärmmuster an die zentrale Auswerteeinheit übermittelt. Selbstverständlich ist dadurch die Benutzung der Notrufsäule durch eine Person in einem Notfall nicht beeinträchtigt. In einem solchen Fall würde die Uebertragung der Lärmmuster abgebrochen und zu einem späteren Zeitpunkt erfolgt dann eine weitere Aktivierung des Mikrofons.

Fig. 3 zeigt in der Uebersicht die verschiedenen Verfahrensschritte des erfindungsgemässen Verfahrens mit den in einer Auswerteeinheit implementierten Blöcken 31, 32, 33 und 34.

Der Umgebungslärm wird durch das in der Notrufsäule 3 enthaltene Mikrofon 6 aufgenommen. Dieses Mikrofon 6 wird durch die erwähnte Auswerteeinheit aktiv geschaltet, beispielsweise wird der Umgebungslärm periodisch während eines Intervalls von z.B. 60 s durch das Mikrofon aufgenommen und als Lärmmuster A1 (auch Frame genannt) an die Auswerteeinheit übermittelt. Die Periodizität beträgt beispielsweise 15 Minuten. Im Block 31 als Teil der Auswerteeinheit wird ein Lärmmuster A1 mit einer Frequenz von z.B. 8 kHz abgetastet, und dadurch werden Abtastwerte A1' generiert, die einzelne Abschnitte von 125 µs Dauer repräsentieren. Diese Abtastwerte sind vorzugsweise in digitaler Form vorliegend mit einer Auflösung von z.B. 16 Bit.

Im Block 32 erfolgt eine Vorverarbeitung der Abtastwerte, z.B. der vorstehend beschriebenen 60x8000 digitalen Abtastwerte A1', die ein Lärmmuster A1 von 1 Minute Dauer repräsentieren. Die detaillierten Verfahrensschritte im Block 32 zeigt die Figur 4 mit den Verfahrensschritten bzw. Einheiten 411 .. 434. Die Abtastwerte A1' werden je einem Tiefpass 411, einem Bandpass 421 und einem Hochpass 431 zugeführt, deren Frequenzen folgende disjunkte Bänder F1, F2 und F3 umfassen:
- F1: Tiefpass : bis 200 Hz;
- F2: Bandpass : 200 - 2000 Hz;
- F3: Hochpass : 2000 - 4000 Hz.

Anschliessend werden die digitalen Audiosignale der vorgenannten drei Bänder in den Einheiten 413, 423 und 433 einer Glättung ("Smoothing") unterzogen und durch eine Unterabtastung in den Einheiten 414, 424 und 434 erfolgt eine Reduktion der Anzahl Abtastwerte, ohne dass dadurch ein Informationsverlust eintritt, diese letzte Feststellung ist auf das Shannon-Whittaker-Theorem gestützt. Die von den Einheiten 414, 424 und 434 erzeugten Signale werden mit S1, S2 und S3 bezeichnet, wobei das Signal S1 für das Frequenzband bis 200 Hz steht und S2 und S3 entsprechend in der Ordnung für die anderen beiden vorgenannten Frequenzbänder . Ein Signal Sx (x= 1, 2, 3) umfasst beispielsweise 60x8 bis 60x16 Abtastwerte, die im betreffenden Frequenzband ein Lärmmuster A1 von 1 Minute Dauer repräsentieren. Die Zahl 60 bezieht sich auf die Expansion von 1 s auf eine Minute. Die Signale S1, S2, S3 selber repräsentieren einen Pegel, der dem Schalldruck entspricht, wobei dieser bis auf eine Skalierung die Einheit [N/m²] aufweist.

Im Block 33 erfolgt eine Merkmalsextraktion, die detaillierter in der Figur 5 mit den Einheiten 51, 52, 53 dargestellt ist. In der Einheit 51 wird aus dem Signal S2 die Welligkeit der Leistung durch Differentiation nach der Zeit t bestimmt, wobei von der Ableitung der Betrag gebildet wird. Ebenso wäre es auch möglich, anstelle der Betragsbildung die Ableitung zu quadrieren. Die so ermittelte Welligkeit kann als Merkmal M1 für die Verkehrszustände Z1 "mässiger Verkehr" und Z3 "Dichter Verkehr" zur Unterscheidung des Zustands Z4 "Stau" verwendet werden. Die Signale S1 und S2 werden von der Einheit 52 einem spektralen Leistungsvergleich unterzogen: Aufgrund von ausgedehnten Messungen hat sich gezeigt, dass der nachfolgend aufgeführte Quotient im Verkehrszustand Z4 Stau einigermassen konstant ist und deshalb als Merkmal M2 für den Verkehrszustand Z4 herangezogen werden kann:$\frac{\text{mittlere Leistung P im Band 200 - 2000 Hz}}{\text{mittlere Leistung P im Band bis 200 Hz}}$

Ebenfalls aufgrund von Messungen an einer Tunneleinfahrt hat sich gezeigt, dass der Wert dieses Quotienten in einem resistent ist gegenüber Witterungseinflüssen wie z.B. Regen und zwar solange, dass Geräusch des Regens einen bestimmten Anteil des von den Fahrzeugen entstammenden Lärms nicht übersteigt.

Im Block 53 erfolgt aus dem Signal S3 eine Leistungsspitzenbestimmung. Das so gewonnene Merkmal M3 ist geeignet für die Bestimmung der Verkehrszustände Z1, Z2 und Z3.

Die vorstehend definierten Merkmale werden der Einheit 34 - siehe dazu die Figur 3 - zugeführt zur Abbildung Z(t) : {M1, M2, M3} {Z1, Z2, Z3, Z4}.
Z(t) wird als Zustandsindikator bezeichnet und ordnet den im Block 33 ermittelten Merkmalstripeln {M1, M2,M3} einen Strassenverkehrszustand aus dem Bildbereich Z1, Z2, Z3 Z4 zu. Diese Abbildung erfolgt aufgrund vorgängig gespeicherter Merkmalswerte und Merkmalswertebereiche aus dem jeweiligen Wertebereich von M1, M2 und M3. Da der Strassenverkehrszustand zwar diskret jedoch in der zeitlichen Abfolge geordnet bzw. stetig ist, beinhaltet die vorgenannte Abbildung Z(t) eine Zustandsmaschine (auch Zustandsautomat genannt) gemäss der Fig. 6. Dadurch wird erreicht, dass der Zustandsindikator zeitlich hintereinander nur im Sinne der Ordnung benachbarter Zustände Z(t) und Z(t+Δt) generiert. In diesem Kontext muss die vorgenannte Abbildung nach einer erfolgten Initialisierung gesehen werden als:

Mit einem solchen Zustandsautomaten lässt sich die Robustheit des erfindungsgemässen Verfahrens erheblich steigern, in dem Ausreisser den tatsächlichen Verkehrszustand nicht falsch wiedergeben können.

Da mehrere Notrufsäulen längs einer Strasse hintereinander angeordnet sind, kann die Robustheit weiter gesteigert werden, in dem allenfalls mit einer zeitlichen Verzögerung die festgestellten Verkehrszustände analysiert werden, dabei ist einerseits der Fall "Kollision" bei einem Auseinanderdriften von Verkehrszuständen zwischen zwei unmittelbar benachbarten Erfassungspunkten direkt feststellbar. Andererseits ist im besonderen bei den Zuständen Z1 und Z2 die zeitliche Verzögerung zwischen den beiden erwähnten Erfassungspunkten analysierbar und gibt dadurch eine noch bessere Qualität der Erfassung der Verkehrszustände.

Vorstehend ist eine zentrale Ausführungsform, d.h. Implementierung des erfindungsgemässen Verfahrens beschrieben worden, bei dem die angegebene Werte als Beispiele anzusehen sind, die insbesondere von der Art der Uebertragung und damit von der Bandbreite zwischen Notrufsäule und Mikrofon abhängig sind. Um von dieser Bandbreite bzw. deren Beschränkung unabhängig zu werden, ist das erfindungsgemässe Verfahren auch dezentral implementierbar, das heisst, jede Notrufsäule weist direkt eine Auswerteeinheit der vorgenannten Art auf und übermittelt den Verkehrszustandsindikator Z(t) an eine übergeordnete Ueberwachungsstelle.

Die Art der Merkmalsextraktion ist weder auf die drei angegebenen Frequenzbänder F1, F2 und F3 noch auf die angegebene Welligkeitsbestimmung, den spektralen Leistungsvergleich durch Quotientenbildung oder die Leistungsspitzenbestimmung beschränkt.

### Liste der verwendeten Bezugszeichen

- 1: Mittelstreifen
- 2', 2'': Fahrstreifen
- 3: Notrufsäule
- 4: Zugangsbereich zur Notrufsäule 3
- 5: Fahrende Fahrzeuge
- 6: in Notrufsäule eingelassenes Mikrofon 6
- 7: Blinklicht
- 31: Signalgewinnung und Signalwandlung
- 32: Vorverarbeitung
- 33: Merkmalsextraktion
- 34: Klassierung der Merkmale und Zuordnung zu Verkehrzuständen
- 411: Tiefpass
- 421: Bandpass
- 431: Hochpass
- 412, 422, 432: Leistungsermittlung
- 413, 423, 433: Glättung "Smoothing"
- 414, 424, 434: Abtastwert-Reduktion
- 51: Bestimmung der Welligkeit der Leistung
- 52: Spektraler Leistungsvergleich
- 53: Leistungsspitzenbestimmung
- A1: Lärmmuster, Frame, Audiosignal analog
- A1': 60x8000 Abtastwerte von A1, Audiosignal digital
- d: momentaner Weg des Schalls zum Mikrofon 6
- F1, F2, F3: Disjunkte und geordnete Frequenzbänder
- M1, M2, M3: aus den Signalen S1, S2, S3 extrahierte Merkmale
- r', r ": für die Fahrstreifen 2', 2'' vorgesehene Fahrrichtungen
- S1, S2, S3: Signal in verschiedenen Frequenzbändern
- Z (t): Verkehrszustandsindikator
- Z1, Z2, Z3, Z4: Verkehrszustände, Ausprägungen von Z(t)

## Patentansprüche

1. Verfahren zur Feststellung von Strassenverkehrszuständen, bei dem Umgebungslärm von einem an einer Strasse (2', 2'') angeordneten Mikrofon (6) aufgenommen und als ein Lärmmuster (A1) an eine Auswerteeinheit übertragen wird;
**gekennzeichnet durch** die Verfahrensschritte:
A in der Auswerteeinheit werden aus dem Lärmmuster (A1) mehrere Abtastwerte (A1') generiert (31);
B aus den im Verfahrensschritt A generierten Abtastwerten (A1') werden Signale (S1, S2, S3) erzeugt, die einen Pegel aus verschiedenen Frequenzbändern (F1, F2, F3) repräsentieren (32);
C aus den im Verfahrensschritt B erzeugten Signalen (S1, S2, S3) werden **durch** eine Analyse im Frequenz- oder im Zeitbereich Merkmale (M1, M2, M3) generiert (33);
D aus den im Verfahrensschritt C generierten Merkmalen (M1, M2, M3) wird aufgrund einer gespeicherten Zuordnung von Merkmalswertebereichen zu Verkehrszuständen (Z1, Z2, Z3, Z4) ein Verkehrszustandsindikator ( Z(t) ) erzeugt (34).

2. Verfahren nach Anspruch 1,
**dadurch gekennzeichnet, dass**
das Lärmmuster (A1) in einem einstellbaren Zeitintervall während einer einstellbaren Dauer aus dem Umgebungslärm von dem Mikrofon (6) aufgenommen wird.

3. Verfahren nach Anspruch 1 oder 2,
**dadurch gekennzeichnet, dass**
im Verfahrensschritt B ein erstes, zweites und drittes Signal (S1, S2, S3) generiert wird, das je einem bestimmten Frequenzband des Lärmmusters (A1) entstammt.

4. Verfahren nach Anspruch 3,
**dadurch gekennzeichnet, dass**
ein erstes Merkmal (M1) generiert wird, das die Welligkeit des im Verfahrensschritt B generierten zweiten Signals (S2) repräsentiert.

5. Verfahren nach Anspruch 3 oder 4,
**dadurch gekennzeichnet, dass**
im Verfahrensschritt B die Signale (S1, S2, S3) die Leistung repräsentieren.

6. Verfahren nach Anspruch 5,
**dadurch gekennzeichnet, dass**
im Verfahrensschritt C für drei im hörbaren Bereich liegende Frequenzbänder (F1, F2, F3) ein zweites Merkmal (M2) generiert wird, das aus dem Quotienten der mittleren Leistung im mittleren Band (F2) und der mittleren Leistung im unteren Band (F1) gebildet wird.

7. Verfahren nach Anspruch 5 oder 6,
**dadurch gekennzeichnet, dass**
im Verfahrensschritt C ein drittes Merkmal (M3) generiert wird, das Leistungsspitzen repräsentiert.

8. Verfahren nach einem der Ansprüche 1 bis 7,
**dadurch gekennzeichnet, dass**
die Verkehrszustände (Z1, Z2, Z3, Z4) geordnet sind und dass aus den im Verfahrensschritt C generierten Merkmalen (M1, M2, M3) zu einem unmittelbar vorangehend erzeugten Verkehrszustandsindikator ( z(t) im Verfahrensschritt D nur ein benachbarter Verkehrszustandsindikator ( Z(t+Δt) ) erzeugt wird.

## Claims

1. A method for determining road traffic conditions, wherein ambient noise is recorded by a microphone (6) disposed on a road (2', 2'') and transmitted as a noise sample (A1) to an evaluation unit,
**characterised by** the method steps:
A in the evaluation unit, a plurality of sample values (A1') is generated from the noise sample (A1) (31);
B from the sample values (A1') generated in method step A, signals (S1, S2, S3) are generated which represent a level made up of different frequency bands (F1, F2, F3) (32);
C from the signals (S1, S2, S3) generated in method step B, features (M1, M2, M3) are generated by means of an analysis in the frequency or time domain (33);
D from the features (M1, M2, M3) generated in method step C, a traffic condition indicator ( Z(t) ) is generated on the basis of a stored assignment of feature value ranges to traffic conditions (Z1, Z2, Z3, Z4) (34).

2. The method according to Claim 1,
**characterised in that**
the noise sample (A1) is recorded from the ambient noise by the microphone (6) in an adjustable time interval during an adjustable time period.

3. The method according to Claim 1 or 2,
**characterised in that**
in method step B, a first, second and third signal (S1, S2, S3) are generated, each of which originates from a specific frequency band of the noise sample (A1).

4. The method according to Claim 3,
**characterised in that**
a first feature (M1) is generated which represents the ripple of the second signal (S2) generated in method step B.

5. The method according to Claim 3 or 4,
**characterised in that**
in method step B the signals (S1, S2, S3) represent the power.

6. The method according to Claim 5,
**characterised in that**
in method step C a second feature (M2) is generated for three frequency bands (F1, F2, F3) lying in the audible range, said feature being formed from the quotient of the mean power in the middle band (F2) and the mean power in the lower band (F1).

7. The method according to Claim 5 or 6,
**characterised in that**
in method step C a third feature (M3) is generated which represents power peaks.

8. The method according to one of Claims 1 to 7,
**characterised in that**
the traffic conditions (Z1, Z2, Z3, Z4) are graded and that in method step D, from the features (M1, M2, M3) generated in method step C relating to a traffic condition indicator ( Z(t) ) generated immediately beforehand, only an adjacent traffic condition indicator ( Z(t+Δt) ) is generated.

## Revendications

1. Procédé de détermination d'états de circulation routière, dans lequel on enregistre le bruit ambiant par un microphone (6) placé dans une rue (2', 2") et on transmet un modèle (A1) de bruit à une unité d'interprétation,
**caractérisé par** les stades de procédé :
A on engendre dans l'unité d'interprétation plusieurs valeurs (A1') d'échantillonnage à partir du modèle (A1) de bruit ;
B on produit à partir des valeurs (A1') d'échantillonnage engendrées dans le stade A du procédé des signaux (S1, S2, S3) qui représentent (32) un niveau constitué de bandes (F1, F2, F3) différentes de fréquence ;
C à partir des signaux (S1, S2, S3) produits au stade B du procédé, on engendre (33) par une analyse dans le domaine de fréquences ou dans le domaine temporel des caractéristiques (M 1, M2, M3) ;
D à partir des caractéristiques (M1, M2, M3) engendrées dans le stade C du procédé, on produit sur la base d'une association mémorisée de domaines de valeurs caractéristiques à des états (Z1, Z2, Z3, Z4) de circulation un indicateur (Z(t)) d'état de la circulation.

2. Procédé suivant la revendication 1,
**caractérisé en ce que** l'on enregistre par le microphone (6) à partir du bruit ambiant le modèle (A1) de bruit dans un intervalle de temps réglable pendant une durée réglable.

3. Procédé suivant la revendication 1 ou 2,
**caractérisé en ce que** l'on engendre au stade B du procédé un premier, deuxième et troisième signal (S1, S2, S3) qui proviennent, respectivement, d'une certaine bande de fréquence du modèle (A1) de bruit.

4. Procédé suivant la revendication 3,
**caractérisé en ce que** l'on engendre la première caractéristique (M1) qui représente l'ondulation du deuxième signal (S2) engendré au stade B du procédé.

5. Procédé suivant la revendication 3 ou 4,
**caractérisé en ce que**, au stade B du procédé, les signaux (S1, S2, S3) représentent la puissance.

6. Procédé suivant la revendication 5,
**caractérisé en ce que**, au stade C du procédé, on engendre aux trois bandes (F1, F2, F3) de fréquences se trouvant dans le domaine audible une deuxième caractéristique (M2), qui est formée du quotient de la puissance médiane dans la bande (F2) médiane par la puissance médiane dans la bande (F1) inférieure.

7. Procédé suivant la revendication 5 ou 6,
**caractérisé en ce que**, au stade C du procédé, on engendre une troisième caractéristique (M3) qui représente des pointes de puissance.

8. Procédé suivant l'une des revendications 1 à 7,
**caractérisé en ce que** l'on ordonne les états (Z1, Z2, Z3, Z4) de circulation et **en ce que**, à partir des caractéristiques (M1, M2, M3) engendrées dans le stade C du procédé, on produit par rapport à un indicateur (Z(t)) d'état de circulation produit directement auparavant, au stade D du procédé, seulement un indicateur (Z(t+Δt)) d'état de circulation voisin.
